# EUROPÄISCHE PATENTSCHRIFT

(11) **EP 1 681 044 B1**
(45) Veröffentlichungstag und Bekanntmachung des Hinweises auf die Patenterteilung: **02.04.2008**
(21) Anmeldenummer: 05405021.6
(22) Anmeldetag: 13.01.2005
(51) Int. Cl.: A61J 11/00, B65D 47/20

(54) **Sauger für Trinkgefässe, insbesondere Säuglingsflaschen**
Nipple for drinking vessels, especially for baby bottles
Récipient à boire, spécialement pour biberons

(43) Veröffentlichungstag der Anmeldung: 19.07.2006
(73) Patentinhaber: Lamprecht AG, 8105 Regensdorg (CH)
(72) Erfinder: Schlumpf, Ulrich, 8106 Regensdorf-2 (CH)
(74) Vertreter: Hepp, Dieter

(56) Entgegenhaltungen:
- WO-A-03/070150
- WO-A-03/101261
- CH-A5- 688 910
- FR-A- 2 446 632
- GB-A- 422 348
- GB-A- 2 102 398
- GB-A- 2 320 711
- US-A- 3 139 064
- US-A- 3 674 183

## Beschreibung

Die Erfindung betrifft einen Sauger für Trinkgefässe, insbesondere für Säuglingsflaschen mit den Merkmalen des Oberbegriffs von Anspruch 1. Derartige Sauger bestehen aus einem elastischem Material, beispielsweise aus Gummi oder Silikon und können an Säuglingsflaschen oder andere Trinkgefässe befestigt werden. Bevorzugt werden solche Sauger bei der Säuglings- oder Kleinkinderernährung eingesetzt.

Gattungsmässig vergleichbare Sauger sind bereits seit langer Zeit bekannt und gebräuchlich. So beschreibt beispielsweise die US 4 993 568 einen Sauger mit einer Trennmembran, die einen I-, X- oder einen Y-förmigen Schnitt aufweist. Durch Druck auf die Trennmembran entsteht ein Milchsaugloch. In der US 4 993 568 wird weiter gezeigt, dass die Trennmembran in einer nach innen gerichteter Vertiefung im Bereich des vorderen Endes des Saugers angeordnet ist. Auf diese Weise wird auch erreicht, dass eine Säuglingsflache bzw. der Sauger nicht leckt (sogenannte "No-Spill"-Eigenschaft). bei ungeeigneter Positionierung des Saugers im Mund eines Säuglings kann der Flüssigkeitsaustritt beim Trinken ungenügend sein. Weiter hat sich insbesondere bei Saugern mit X- oder Y-förmigen Einschnitten gezeigt, dass der Sauger die immer höheren Anforderungen an die No-Spill-Eigenschaften schwer oder nicht mehr erfüllt.

In der CH 688910 wird ein Sauger gezeigt mit einer kiefergerechten Form mit einer abgewinkelten und abgeflachten Spitze. Der Sauger weist eine Öffnung auf, durch welche die Flüssigkeit durch Saugen in den Mund eines Säuglings gelangt. Diese Form hat den Nachteil, dass sie keine No-spill-Eigenschaften aufweist.

Es ist deshalb eine Aufgabe der vorliegenden Erfindung, die Nachteile des Bekannten zu vermeiden, insbesondere also ein Sauger bereitzustellen, bei welchem der Flüssigkeitsdurchtritt optimiert ist. Der Sauger soll weiterhin sicher gegen Leckage bzw. optimale No-Spill-Eigenschaften aufweisen.

Erfindungsgemäss werden diese Aufgaben durch einen Sauger gelöst, der die Merkmale von Anspruch 1 aufweist.

Durch die abgeflachte Form des Nippelelements kann dieses auf vorteilhafte Art und Weise im Mund eines Säuglings oder eines anderen Verbrauchers aufgenommen werden. Damit kann eine kieferorthopädische Form erreicht werden. Die Anordnung stellt weiter sicher, dass die Schlitzanordnung optimal positioniert ist. Insbesondere zur Säuglingsernährung soll ein Sauger bevorzugt derart ausgebildet sein, dass durch Saugen alleine keine oder kaum Flüssigkeit austreten soll. Unter Druck in Beissrichtung auf die abgeflachten Seiten des Nippelelements, beispielsweise durch Kau-Beiss-Bewegungen eines Säuglings, lässt sich der Schlitz für einen Trinkvorgang auf optimale Weise öffnen. Unter Druck quer zur Beissrichtung liesse sich etwa ein Schlitz gar nicht oder kaum öffnen. Unter Druck in Beissrichtung kann der bogenförmige Schlitz hingegen derart geöffnet werden, dass ein ausreichender Flüssigkeitsdurchfluss erreicht wird. Ein solcher Sauger zeichnet sich auch durch gute No-Spill-Eigenschaften aus.

Die No-Spill-Eigenschaften werden weiter erhöht, indem im Bereich des vorderen Endes des Nippelelements eine nach innen gerichtete Vertiefung vorgesehen ist und die Schlitzanordnung in der Vertiefung angeordnet ist. Selbstverständlich könnte man die No-Spill-Eigenschaften auch auf andere Art und Weise erhöhen, beispielsweise in dem man die Wandung, insbesondere im Bereich der Schlitzanordnung verhältnismässig dick ausführt. Auch eine derartige Anordnung kann dem Innendruck aufgrund der Flüssigkeitssäule standhalten.

Vorteilhaft ist es, wenn das Nippelelement in Bezug auf eine Hauptmittelachse um einen Winkel geneigt ist. Auf diese Art und Weise kann die Handhabung von Säuglingsflaschen, welche mit derartigen Saugern ausgerüstet sind, verbessert werden. Durch die geneigte Anordnung des Nippelelements kann auch der Druck beim Trinkvorgang insbesondere im Bereich der Oberlippe eines Säuglings verbessert werden. Besonders bevorzugt ist der Neigungswinkel, um welchen das Nippelelement geneigt beträgt zwischen 10° und 60°, vorzugsweise zwischen 20° und 40° und besonders bevorzugt etwa 30°. Auf diese Weise kann für die Fütterung eines Säuglings eine besonders günstige ergonomische Position eingenommen werden.

Besonders vorteilhaft ist es, wenn das Nippelelement in Bezug auf eine Hauptmittelachse um einen Winkel geneigt ist und wenn die Vertiefung einen Bodenabschnitt aufweist, der im Wesentlichen rechtwinklig zur Nippelmittelachse des Nippelelements angeordnet ist. Eine solche Vertiefung kann im Wesentlichen aus einem röhrenförmigen Abschnitt sowie dem Bodenabschnitt bestehen. Der röhrenförmige Abschnitt verläuft dabei vorzugsweise etwa in Richtung der Nippelmittelachse. Unter Druck in Beissrichtung auf das Nippelelement kann somit der Bodenabschnitt sich auf vorteilhaft Art und Weise auswölben, wobei der Schlitz eine Trinköffnung ausbildet.

Der Bodenabschnitt kann je nach Anwendungszweck entweder eben oder konkav oder konvex gewölbt sein.

In einer weiteren Ausführungsform weist die Schlitzanordnung zwei Schlitze auf. Eine derartige paarweise Anordnung von Schlitzen hat den Vorteil, dass die Trinkleistung des Saugers erhöht ist.

Besonders vorteilhaft ist es, wenn die Schlitze symmetrisch in Bezug auf eine Hauptsymmetrieebene des Saugers zueinander angeordnet und aufeinander zugerichtet sind. Die durch das abgeflachte Nippelelement vorgegebene Beissrichtung verläuft vorteilhaft in der Hauptsymmetrieebene des Saugers. Selbstverständlich könnten die Schlitze derart spiegelbildlich zueinander angeordnet sein, dass sie voneinander weggerichtet sind.

Der Schlitz kann etwa kreisförmig, insbesondere halbkreisförmig sein. Das jeweilige eines Kreiszentrum liegt vorzugsweise auf einer Symmetrieachse, die senkrecht zur Hauptsymmetrieebene verläuft. Die Mitte des kreisförmigen Schlitzes (Kreisbogen) liegt bevorzugt ebenfalls auf dieser Symmetrieachse.

Besonders vorteilhaft ist es, wenn die Schlitze auf einem Kreis liegen, dessen Zentrum durch die Nippelmittelachse definiert ist. Auf diese Art und Weise wird eine besonders robuste Saugerkonstruktion geschaffen.

Die Schlitze können als Einschnitte ohne Materialabtragung in eine Wand des Nippelelements ausgebildet sein. Ein solcher Sauger kann einfach und kostengünstig hergestellt werden. Gleichzeitig sind optimale No-Spill-Eigenschaften gewährleistet.

Der Schlitz kann im Querschnitt durch eine Wand des Nippelelements schräg verlaufen. Durch eine solche Verlängerung des Schlitzes im Querschnitt können die No-Spill-Eigenschaften zusätzlich erhöht werden.

Weitere Einzelmerkmale und Vorteile der Erfindung ergeben sich aus der nachfolgenden Beschreibung der Ausführungsbeispiele und aus den Zeichnungen. Es zeigen:
- Figur 1: einen Querschnitt durch einen erfindungsgemässen Sauger,
- Figur 2: eine Vorderansicht des Saugers gemäss Figur 1,
- Figur 3: eine Draufsicht (in A2-Richtung) auf einen Sauger gemäss Figur 1,
- Figur 4: eine detaillierte Darstellung eines Querschnitts eines Nippelelements,
- Figur 5a /5b: eine Schlitzanordnung in Ruhestellung bzw. unter Druck,
- Figur 6: eine Schlitzanordnung gemäss einem weiteren Ausführungsbeispiel,
- Figur 7: eine Schlitzanordnung gemäss einem alternativen Ausführungsbeispiel,
- Figur 8: eine Schlitzanordnung gemäss einem vierten Ausführungsbeispiel, und
- Figur 9: einen Querschnitt durch eine Wand eines Nippelelements mit einem Schlitz.

In Figur 1 ist ein mit 1 bezeichneter Sauger im Querschnitt durch die Hauptsymmetrieebene dargestellt. Dieser besteht im Wesentlichen aus einem leicht trichterförmigen Grundkörper 9 und einem daran anschliessenden Nippelelement 3, welches zur Aufnahme im Mund eines Säuglings vorgesehen ist. Zwischen Grundkörper 9 und Nippelelement 3 ist der Sauger verjüngt. An diese Verjüngung können die Lippen eines Säuglings angelegt werden.

Im Bereich des vorderen Endes des Nippelelements 3 ist eine Vertiefung 5 angeordnet, wobei im Bodenabschnitt 6 der Vertiefung 5 eine Schlitzanordnung vorgesehen ist. Ersichtlicherweise ist das Nippelelement 3 um einen mit α bezeichneten Winkel in Bezug auf eine Hauptmittelachse A1 geneigt. Der Bodenabschnitt 6 mit der Schlitzanordnung verläuft dabei rechtwinklig zur Hauptmittelachse A2. Der Sauger 1 besteht aus elastischem Material, beispielsweise aus Gummi, Silikon oder einem andern Material.

Der Sauger 1 verfügt weiter über einen Flanschabschnitt 8 für die Verbindung mit einer (nicht gezeigten) Säuglingsflasche. Vorteilhaft wird dazu ein Sauger mit Hilfe eines auf eine Säuglingsflasche aufschraubbaren Klemmrings an diese befestigt werden. Selbstverständlich könnte der Flanschabschnitt 8 mit wenigstens einem Luftventil ausgerüstet sein.

Aus den Figuren 2 und 3 ist erkennbar, dass der Sauger 1 kieferorthopädisch ausgebildet ist. Das Nippelelement 3 ist abgeflacht, wodurch der Sauger 1 nur in einer bevorzugten bzw. vorgegebenen Position im Mund eines Säuglings aufnehmbar ist. Das Nippelelement 3 weist dazu abgeflachte Seiten 10 und 11 auf, auf welche ein (Beiss-)Druck für den Trinkvorgang ausgeübt wird. Die mit einem e bezeichnete Beissrichtung verläuft ersichtlicherweise in der Hauptsymmetrieachse S1 des Saugers 1. Wie aus Figur 3 hervorgeht, ist im Bereich des vorderen Endes des Nippelelements 3 eine Schlitzanordnung mit zwei bogenförmigen Schlitzen 4 angeordnet (zur Funktionsweise der Schlitze siehe nachfolgend insbesondere die Figuren 5a und 5b). Wie Figur 2 zeigt, ist der Sauger 1 spiegelbildlich zur Symmetrieebene S1 ausgebildet. Auch in dieser Ansicht ist eine Verjüngung zwischen Nippelelement 3 und Grundkörper 9 erkennbar.

Die Figur 4 zeigt detailliert ein Nippelelement 3. Dieses weist eine Vertiefung 5 auf, welche im Wesentlichen aus einem röhrenförmigen Abschnitt 7 sowie aus dem Bodenabschnitt 6 besteht. Ersichtlicherweise ist der Bodenabschnitt 6 konkav gewölbt ausgebildet (vgl. Figur 1, welche einen ebenen Bodenabschnitt zeigt). Mit einem derartigen Bodenabschnitt 6 können besonders günstige No-Spill-Eigenschaften erreicht werden. Selbstverständlich könnte die Vertiefung derart kugelig ausgestaltet sein, dass ein röhrenförmiger Abschnitt wegfallen würde. Eine solche Schlitzanordnung soll auch verhindern, dass ein Säugling lediglich durch Saugen trinken kann. Der Sauger 1 ist deshalb derart ausgestaltet sein, dass der Säugling Kau-Beiss-Bewegungen beim Trinkvorgang ausführen muss.

Wie aus der Draufsicht auf den Bodenabschnitt 6 hervorgeht, ist mittig eine Schlitzanordnung mit zwei Schlitzen 4 vorgesehen. Die Schlitze 4 sind als Einschnitte durch den Bodenabschnitt 6 ohne Materialabtragung gestaltet. Die Schlitze 4 verlaufen in Beissrichtung e, wobei die Schlitze spiegelbildlich in Bezug auf die Symmetrieachse S1 (bzw. Hauptsymmetrieebene) angeordnet sind. Ersichtlicherweise sind die Schlitze 4 kreisförmig ausgebildet, wobei die Mitte des jeweiligen Kreisbogens auf der Symmetrieachse S2 liegt und der Kreisbogen im Bereich der Mitte senkrecht zu S2 verläuft. Wie aus Figur 5b hervorgeht werden durch Druck in Beissrichtung e die Schlitze zusammengestaucht, wodurch eine etwa halbmondförmige Durchlassöffnung 4' entsteht. Die Schlitze 4 würden gemäss Figur 5a bei seitlichem Druck in S2-Richtung keine Austrittsöffnung sich ausbilden.

Weiter ist aus Figur 5a ersichtlich, dass die Schlitze 4 auf einem Kreis liegen, dessen Zentrum durch die Nippelmittelachse A2 gebildet ist.

Die Figuren 6 bis 8 zeigen weitere Varianten von Schlitzanordnungen. Die Einzelschlitze 4 gemäss Figur 6 bilden jeweils einen Halbkreis, wobei die Halbkreise aufeinander zugerichtet sind. Selbstverständlich können aber die Schlitze 4, wie in Figur 7 gezeigt, voneinander weggerichtet sein. In Figur 8 besteht die Schlitzanordnung aus einem einzelnen Schlitz 4. Der Schlitz 4 weist dabei eine sinusartige Konfiguration mit zwei Halbkreisen auf. Selbstverständlich könnten aber auch die Schlitze andere Formen aufweisen. Ein Schlitz sollte dabei jedoch eine Kurve zweiter Ordnung definieren.

In der Regel weist ein Schlitz durch eine Wand des Saugers einen geraden Verlauf auf. Wie aber aus Figur 9 hervorgeht, kann der Schlitz durch die Wand des Nippelelements 3 schräg verlaufen (die Wanddicke ist mit einem D gekennzeichnet).

## Patentansprüche

1. Sauger (1) für Trinkgefässe, insbesondere für Säuglingsflaschen, aus elastischem Material mit einem Nippelelement (3) zur Aufnahme im Mund insbesondere eines Säuglings und einer Schlitzanordnung im Bereich eines vorderen Endes des Nippelelements (3), wobei zum Festlegen einer bevorzugten Beissrichtung (e) das Nippelelement (3) abgeflacht ist, **dadurch gekennzeichnet, dass** die Schlitzanordnung wenigstens einen bogenförmigen und unter Druck in Beissrichtung (e) sich öffnenden, im drucklosen Zustand geschlossenen Schlitz (4) aufweist, wobei der Schlitz (4) etwa in Beissrichtung (e) verläuft und dass im Bereich des vorderen Endes des Nippelelements (3) eine nach innen gerichtete Vertiefung (5) vorgesehen ist, wobei die Schlitzanordnung in der Vertiefung (5) angeordnet ist.

2. Sauger nach Anspruch 1, **dadurch gekennzeichnet, dass** das Nippelelement (3) in Bezug auf eine Hauptmittelachse (A1) um einen Winkel (α) geneigt ist.

3. Sauger nach Anspruch 2, **dadurch gekennzeichnet, dass** der Neigungswinkel (α) zwischen 10 und 60°, vorzugsweise zwischen 20° und 40° und besonders bevorzugt etwa 30° beträgt.

4. Sauger nach einem der Ansprüche 1 bis 3, **dadurch gekennzeichnet, dass** das Nippelelement (3) in Bezug auf eine Hauptmittelachse (A1) um einen Winkel (α) geneigt ist und dass die Vertiefung (5) einen Bodenabschnitt (4) aufweist, der im Wesentlichen rechtwinklig zur Nippelmittelachse (A2) des Nippelelements (3) angeordnet ist.

5. Sauger nach einem der Ansprüche 1 bis 4, **dadurch gekennzeichnet, dass** der Bodenabschnitt (6) entweder eben oder konkav oder konvex gewölbt ist.

6. Sauger nach einem der Ansprüche 1 bis 5, **dadurch gekennzeichnet, dass** die Schlitzanordnung zwei Schlitze (4) aufweist.

7. Sauger nach einem der Anspruch 6, **dadurch gekennzeichnet, dass** die Schlitze (4) symmetrisch in Bezug auf eine Hauptsymmetrieebene (S1) zueinander angeordnet und aufeinander zu gerichtet sind.

8. Sauger nach einem der Ansprüche 1 bis 7, **dadurch gekennzeichnet, dass** der Schlitz (4) etwa kreisförmig ist.

9. Sauger nach einem der Ansprüche 6 bis 8, **dadurch gekennzeichnet, dass** die Schlitze (4) auf einem Kreis liegen, dessen Zentrum durch die Nippelmittelachse (A2) definiert ist.

10. Sauger nach einem der Ansprüche 6 bis 8, **dadurch gekennzeichnet, dass** die Schlitze (4) als Einschnitte in eine Wand des Nippelelements (3) ausgebildet sind.

11. Sauger nach einem der Ansprüche 1 bis 9, **dadurch gekennzeichnet, dass** der Schlitze (4) im Querschnitt durch eine Wand des Nippelelements (3) schräg verläuft.

## Claims

1. Teat (1) for drinking vessels, in particular for baby bottles, of elastic material with a nipple element (3) for take-up in the mouth of a baby in particular and a slit arrangement in the area of a front end of the nipple element (3), wherein the nipple element (3) is flattened to determine a preferred bite direction (e), **characterized in that** the slit arrangement has at least a curved slit (4) opening in the bite direction (e) under pressure and closed in the pressureless state, wherein the slit (4) runs roughly in the bite direction (e) and that provided in the area of the front end of the nipple element (3) is an indentation (5) directed inwards, wherein the slit arrangement is arranged in the indentation (5).

2. Teat according to claim 1, **characterized in that** the nipple element (3) is inclined by an angle (α) in relation to a main centre line (A1).

3. Teat according to claim 2, **characterized in that** the angle of inclination (α) is between 10 and 60°, preferably between 20° and 40° and above all preferentially roughly 30°.

4. Teat according to one of claims 1 to 3, **characterized in that** the nipple element (3) is inclined by an angle (α) in relation to a main centre line (A1) and that the indentation (5) has a bottom section (4), which is arranged substantially perpendicular to the nipple centre line (A2) of the nipple element (3).

5. Teat according to one of claims 1 to 4, **characterized in that** the bottom section (6) is either flat or concavely or convexly curved.

6. Teat according to one of claims 1 to 5, **characterized in that** the slit arrangement has two slits (4).

7. Teat according to one of claims 1 to 6, **characterized in that** the slits (4) are arranged symmetrical to one another in relation to a main plane of symmetry (S1) and directed towards one another.

8. Teat according to one of claims 1 to 7, **characterized in that** the slit (4) is roughly circular.

9. Teat according to one of claims 6 to 8, **characterized in that** the slits (4) lie on a circle, the centre of which is defined by the nipple centre line (A2).

10. Teat according to one of claims 6 to 8, **characterized in that** the slits (4) are formed as incisions in a wall of the nipple element (3).

11. Teat according to one of claims 1 to 9, **characterized in that** the slit (4) runs obliquely through one wall of the nipple element (3) in cross-section.

## Revendications

1. Tétine (1) pour récipients à boire, en particulier pour biberons, en matériau élastique, comportant un embout (3) à mettre dans la bouche d'un nourrisson, en particulier, et un dispositif à fente dans la zone d'une extrémité avant de l'embout (3), l'embout (3) étant aplati pour définir un sens de pression préféré des mâchoires (e),
**caractérisée en ce que** le dispositif à fente présente au moins une fente (4) qui est courbe, qui s'ouvre quand on exerce une pression dans le sens (e) et qui est fermée en position sans pression, cette fente (4) s'étendant à peu près dans le sens (e), et **en ce qu'**il est prévu dans la zone de l'extrémité avant de l'embout (3) un creux (5) dirigé vers l'intérieur, le dispositif à fente étant disposé dans le creux (5).

2. Tétine selon la revendication 1, **caractérisée en ce que** l'embout (3) est incliné suivant un angle (α) par rapport à un axe médian principal (A1).

3. Tétine selon la revendication 2, **caractérisée en ce que** l'angle d'inclinaison (α) est situé entre 10 et 60°, de préférence entre 20° et 40° et il est plus spécialement d'environ 30°.

4. Tétine selon l'une des revendications 1 à 3, **caractérisée en ce que** l'embout (3) est incliné suivant un angle (α) par rapport à un axe médian principal (A1) et **en ce que** le creux (5) présente un fond (4) qui est disposé globalement à angle droit par rapport à l'axe médian (A2) de l'embout (3).

5. Tétine selon l'une des revendications 1 à 4, **caractérisée en ce que** le fond (6) est plat ou concave ou convexe.

6. Tétine selon l'une des revendications 1 à 5, **caractérisée en ce que** le dispositif à fente présente deux fentes (4).

7. Tétine selon la revendication 6, **caractérisée en ce que** les fentes (4) sont symétriques par rapport à un plan de symétrie principal (S1) et sont dirigées l'une vers l'autre.

8. Tétine selon l'une des revendications 1 à 7, **caractérisée en ce que** la fente (4) est à peu près circulaire.

9. Tétine selon l'une des revendications 6 à 8, **caractérisée en ce que** les fentes (4) sont situées sur un cercle dont le centre est défini par l'axe médian (A2) de l'embout.

10. Tétine selon l'une des revendications 6 à 8, **caractérisée en ce que** les fentes (4) sont conçues comme des entailles dans une paroi de l'embout (3).

11. Tétine selon l'une des revendications 1 à 9, **caractérisée en ce que** les fentes (4) s'étendent en biais dans une paroi de l'embout (3), en section transversale.
